# EUROPÄISCHE PATENTANMELDUNG

(11) **EP 1 982 842 A2**
(43) Veröffentlichungstag der Anmeldung: **22.10.2008**
(21) Anmeldenummer: 08075302.3
(22) Anmeldetag: 18.04.2008
(51) Int. Cl.: B42D 9/00

(54) **Lesebändchen für Druckerzeugnisse**

(30) Priorität: 20.04.2007 DE 202007006025 U
(71) Anmelder: Köbele-Lipp, Lutz, 12157 Berlin (DE)
(72) Erfinder: Köbele-Lipp, Lutz, 12157 Berlin (DE)
(74) Vertreter: Specht, Volker

(57) **Zusammenfassung**

Lesebändchen (4) werden als von gebundenen Druckerzeugnissen getrennte Hilfsmittel mit an einem Endabschnitt vorgesehenem Klebemittel (11), das mit einem aufgrund einer Antiadhäsionsbeschichtung (13) leicht lösbaren Schutzmittel (9) abgedeckt ist, bereitgestellt und können so vom Benutzer individuell an dem Buch befestigt werden. In einer bevorzugten Darreichungsform sind mehrere, mit einem doppelseitigen Klebestreifen (11) verbundene Lesebändchen (4) auf der Antiadhäsionsschicht (13) einer mit einer Verpackungsunterlage (10) verklebten Trägerfolie (9) leicht lösbar fixiert.

## Beschreibung

Die Erfindung bezieht sich auf Lesebändchen und Darreichungsformen von Lesebändchen für gebundene Druckerzeugnisse wie Bücher, Kataloge, Broschüren und dgl. zum schnellen Wiederauffinden einer bestimmten Seite sowie ein Verfahren zur Herstellung einer bestimmten Darreichungsform.

Es ist seit langem bekannt, mit einem festen Einband versehene Bücher mit einem Lesezeichen in Form eines fest mit dem Buchrücken des Buchblockes verbundenen flexiblen, vorzugsweise aus textilem Material bestehenden Lesebändchen auszubilden. Das Lesebändchen wird in der Buchbinderei so zugeschnitten, dass es im Gebrauchszustand über den unteren Rand des Buchblockes hinaus ragt, und anschließend mit dem Buchrücken verklebt. Bei sehr vielen Büchern mit festem Einband wird - zum Beispiel aus Kostengründen - auf die Anordnung des Lesebändchens verzichtet. Beim Lesen von Romanen, aber auch für Fachbücher, Schul- und Lehrbücher und Nachschlagewerke oder für Kataloge, Rechnungsbücher u.v.a., sind Lesezeichen ein wichtiges Hilfsmittel zum Wiederauffinden der zuletzt gelesenen Seiten oder zum Auffinden bestimmter - auch mehrerer unterschiedlicher - Textstellen, beispielsweise in Fachbüchern. Bücher mit einem weichen Einband (Paperback, Taschenbücher u.a.) sind wegen des Fertigungs- und Kostenaufwandes für das Anbringen von Lesebändchen nur in den seltensten Fällen mit einem integral mit dem Druckerzeugnis verbundenen Lesezeichen ausgebildet. Dennoch wird beim Lesen von Romanen oder beim Arbeiten mit Fach- und Lehrbüchern oder Nachschlagewerken in jedem Fall mindestens ein Lesezeichen benötigt. Der Benutzer behilft sich dann mit dem Einlegen oder Einkleben von Zetteln oder Anbringen von Reitern oder - wenn derartige Hilfsmittel nicht zur Verfügung stehen - gar dem Einknicken der betreffenden Seite, so dass das Buch in den meisten Fällen beschädigt wird und insbesondere bei häufiger Benutzung an Wert verliert.

Der Erfindung liegt daher die Aufgabe zugrunde, ein Lesezeichen bzw. eine Darreichungsform von Lesezeichen anzugeben, so dass von dem jeweiligen Benutzer individuell und bei unterschiedlichen Druckerzeugnissen auf einfache Weise eine - vorzugsweise auch unterschiedliche - Markierung bestimmter Seiten eines Druckerzeugnisses ohne dessen Beschädigung vorgenommen werden kann. Ein weiteres Ziel der Erfindung besteht in der Angabe eines rationellen Verfahrens zur Herstellung einer bestimmten Darreichungsform von Lesebändchen.

Erfindungsgemäß wird die Aufgabe mit einem Lesebändchen gemäß den Merkmalen des Schutzanspruchs 1 gelöst. Eine spezielle, vorteilhafte Darreichungsform zur Bereitstellung und Entnahme der erfindungsgemäßen Lesebändchen sowie ein einfaches Verfahren zu deren Herstellung ist Gegenstand der Ansprüche 5 und 9. Zweckmäßige Weiterbildungen der Erfindung ergeben sich aus den Unteransprüchen.

Der Grundgedanke der Erfindung besteht darin, dass mit einem temporär geschützten Klebebereich versehene Lesebändchen getrennt von dem Buch und dessen Herstellung zur Verfügung stehen. Nach Freilegen des Klebemittels kann der Benutzer, zum Beispiel ein Leser, Bibliothekar oder Buchhändler, das Lesebändchen mit jedem beliebigen Buch mit hartem oder weichem Einband, einem Katalog, einer Broschüre, einem Notizbuch und dgl. verkleben, so dass in jedem Fall und ständig ein Lesezeichen zur Verfügung steht, durch das das Buch nicht beschädigt und dessen Wert erhöht wird. Insbesondere in Fachbücher, Nachschlagewerke oder Lehrbücher können vom Benutzer auch mehrere Lesebändchen eingeklebt werden, so dass verschiedene Seiten zu bestimmten Themen schnell aufgefunden werden können und das Einlegen oder Einkleben von Merkzetteln unterbleiben kann. Das Ankleben der/des Lesebändchen/s erfolgt vorzugsweise am oberen Rand einer Einbandseite.

Das Klebemittel befindet sich am oberen Ende des Lesebändchens, und zwar unmittelbar auf diesem. Gemäß einer anderen Ausführungsvariante ist das Lesebändchen am oberen Ende mit einem Klebeetikett mit beidseitig des Lesebändchens freien Klebeflächen verklebt. Vor der Benutzung ist der Klebebereich mit einer abziehbaren Schutzfolie abgedeckt.

Die Schutzfunktion für die Klebefläche kann in einer bevorzugten Darreichungsform auch eine Trägerfolie übernehmen, die gleichzeitig ein Teil der Verpackung von insbesondere mehreren Lesebändchen darstellt. Die Trägerfolie besteht vorzugsweise aus einem transparenten Kunststoff wie Polypropylen oder Polyethylen und weist auf einer Seite eine Selbstklebefläche und auf der anderen Seite eine Antiadhäsionsfläche, das heißt eine abhäsive, nicht adhäsive Beschichtung auf. Auf der mit einer Verpackungsunterlage verklebten Trägerfolie sind auf deren frei liegender Antiadhäsionsschicht doppelseitige Klebestreifen temporär fixiert, deren gegenüberliegende Klebefläche mit einem Endabschnitt eines Lesebändchen verklebt ist. Die Antiadhäsionsschicht ist so ausgebildet, dass die Klebestreifen darauf nur vorübergehend lose haften und keine feste Klebeverbindung mit der Trägerfolie eingehen können. Vor einer Benutzung wird das Lesebändchens zusammen mit dem doppelseitigen Klebestreifen von der Antiadhäsionsschicht abgezogen und mit der jetzt freien Klebefläche an dem Druckerzeugnis verklebt.

In der Darreichungsform einer Verpackung werden die am oberen Ende an der Trägerfolie gehaltenen Lesebändchen um die Verpackungsunterlage herum gelegt, an der Umlegekante jeweils in einer Führungsnut gehalten und an deren Rückseite der Verpackungsunterlage an einer Klebefläche temporär, d.h. leicht lösbar fixiert.

Die Lesebändchen, die verschiedene Längen und unterschiedliche Farben aufweisen können und aus unterschiedlichen flexiblen, aber nicht ausfransenden Materialien bestehen, können vom Benutzer entsprechend der jeweiligen Buchgröße auch individuell zugeschnitten werden.

Die Herstellung der zuvor beschriebenen Darreichungsform erfolgt derart, dass ein dreischichtiger Bandabschnitt, bestehend aus einem Trägerfolienabschnitt mit einer Klebeschicht auf der einen Seite und einer Antiadhäsionsschicht auf der anderen Seite, auf der Antiadhäsionsschicht temporär fixierten doppelseitigen kurzen Klebestreifen und einer auf den Klebestreifen temporär fixierten, eine Antiadhäsionsschicht aufweisenden Abdeckfolie, mit der Klebeschicht der Trägerfolie auf der Verpackungsunterlage verklebt wird, anschließend die Abdeckfolie entfernt wird und danach die Enden der Lesebändchen mit den Klebestreifen verklebt werden.

Zur Herstellung der oben erwähnten dreischichtigen Bandabschnitte werden auf einer mit einer Antiadhäsionsschicht ausgebildeten Fertigungsunterlage zunächst lange Bänder aus Trägerfolie, danach mehrere nebeneinander liegende lange Bänder aus doppelseitigen Klebestreifen und anschließend ein langes Abdeckfolieband übereinander gelegt. Das dreischichtige lange Band wird dann in einzelne Bandabschnitte geteilt, die von der Fertigungsunterlage abgezogen und auf die Verpackungsunterlage aufgeklebt werden können.

In weiterer Ausbildung der Erfindung ist es auch möglich, eine Klebeschicht derart auf das Ende des Lesebändchens aufzubringen, dass der Endabschnitt des Lesebändchens auf eine punktförmig auf eine Antiadhäsionsschicht aufgebrachte Klebeschicht gedrückt wird, die sich beim Wiederabziehen des Lesebändchens nur in dem begrenzten Bereich des Endabschnitts von der Antiadhäsionsschicht löst und eine Klebeschicht am Lesebändchen bildet, mit der das Lesebändchen zunächst temporär an der Antiadhäsionsschicht der Trägerfolie fixiert und bei Bedarf mit dem Druckerzeugnis verklebt werden kann.

In weiterer Ausgestaltung der Erfindung kann die sichtbare Seite des Klebeetiketts beschriftet oder bildlich - beispielsweise als Exlibris - gestaltet sein.

Ausführungsbeispiele der Erfindung werden anhand der Zeichnung näher erläutert. Es zeigen:
- Fig. 1: ein Buch mit individuell und direkt auf eine Umschlagseite aufgeklebtem, separat hergestelltem, selbstklebendem Lesebändchen;
- Fig. 2: das Buch nach Fig. 1, jedoch mit über ein Klebeetikett befestigtem Lesebändchen;
- Fig. 3: ein Lesebändchen mit auf diesem ausgebildeter freigelegter Klebezone zur Befestigung gemäß Fig. 1;
- Fig. 4: ein mit einem Klebeetikett verbundenes Lesebändchen zur Befestigung gemäß Fig. 2;
- Fig. 5: das Lesebändchen nach Fig. 3 beim Entfernen der Schutzfolie von der Klebezone;
- Fig. 6: das Lesebändchen nach Fig. 4 beim Entfernen der Schutzfolie vom Klebeetikett;
- Fig. 7: das Lesebändchen nach Fig. 3 auf einer als Verpackung dienenden Trägerfolie für mehrere Lesezeichen; und
- Fig. 8: das Lesebändchen nach Fig. 4 auf einer Trägerfolie für mehrere Lesezeichen;
- Fig. 9: eine Darreichungsform mehrerer, auf einer Trägerfolie fixierter Lesebändchen in einer geöffneten Verpackung; und
- Fig. 10: eine Ansicht der Darreichungsform der Lesebändchen nach Fig. 9 während der Entnahme eines Lesebändchens.

Fig. 1 zeigt ein Buch 1 mit festem Einband 2 und einem auf der hinteren Umschlagseite 3 von einem Benutzer aufgeklebtem Lesebändchen 4. Das Lesebändchen 4 entspricht der Ausführungsform nach Fig. 3 oder 5 oder 7, in der am Ende des Lesebändchens 4, und zwar unmittelbar auf diesem, auf einer Seite eine Klebezone 5 ausgebildet ist.

Bei dem in Fig. 2 dargestellten Buch 1 ist auf dessen hinterer Umschlagseite 3 ein Lesebändchen 4 befestigt, das entsprechend der in Fig. 4, 6 oder 8 dargestellten Variante ausgeführt ist. Bei diesem Lesebändchen 4 befindet sich an einem Ende ein Klebeetikett 6, das breiter als das Lesebändchen 4 ist und dessen Ränder beidseitig überragt und zwei freie Klebeflächen zum Verkleben mit der Umschlagseite 3 aufweist.

Zum Schutz der unmittelbar auf dem Lesebändchen 4 befindlichen Klebezone 5 bzw. der freien Klebeflächen des Klebeetiketts 6 vor der vom Benutzer individuell vorgenommenen Verklebung sind diese mit einer abziehbaren Schutzfolie 7 bzw. 8 abgedeckt. Die Schutzfolie kann auch, wie in den Figuren 7 und 8 dargestellt, als Trägerfolie 9 ausgebildet sein und dabei zugleich als Bestandteil der Verpackung mehrerer Lesebändchen 4 dienen. Die Trägerfolie 9 besteht aus einem mit einer Antiadhäsionsschicht versehenen Material, mit dem das Klebemittel keine feste Verbindung eingehen kann und von dem die mit dem Klebemittel versehenen Lesebändchen somit leicht lösbar sind. Die so beschichteten Folien eignen sich als Verpackungsmaterial, auf dem die Klebezonen 5 oder Klebeetiketten 6 gut haften und vom dem sie sich dennoch leicht entfernen lassen.

Eine in Fig. 9 wiedergegebene bevorzugte Darreichungsform der Lesebändchen 4 umfasst eine faltbare, aus transparentem Kunststoff bestehende Verpackungshülle 12 mit einer an dieser befestigten Verpackungsunterlage 10, an deren oberem Rand eine Trägerfolie 9 verklebt ist. Die Trägerfolie 9 ist an der zur Verpackungsunterlage 10 weisenden Seite selbstklebend ausgebildet und hat an der freien Seite eine Antiadhäsionsschicht 13, auf der im Abstand nebeneinander doppelseitig klebende Klebestreifen 11 leicht lösbar fixiert sind. Auf der gegenüberliegenden Klebefläche der Klebestreifen 11 ist der Endabschnitt des Lesebändchens 4 verklebt. In der vorliegenden Ausführungsform gemäß Fig. 9 und 10 sind auf der Trägerfolie 9 mittels der Klebestreifen 11 fünf Lesebändchen 4 lösbar fixiert und über am unteren Rand der Verpackungsunterlage 10 ausgebildete Führungsnuten 14 zur Rückseite der Verpackungsunterlage 10 geführt und dort jeweils mit ihren Endabschnitten an einer Klebefläche (nicht dargestellt) leicht lösbar gehalten. In dieser Darreichungsform sind die Lesebändchen 4 an der Vorder- und der Rückseite der Verpackungsunterlage 10 parallel zueinander aufgespannt und können nun, wie Fig. 10 zeigt, zusammen mit dem Klebestreifen 11 von der Trägerfolie 9 abgenommen und mit Hilfe des Klebestreifens 11 an einem Buch oder dgl. angebracht werden. Anschließend kann das Lesebändchen 4 auf die gewünschte Länge gekürzt werden.

Um die Anfertigung der in den Figuren 9 und 10 dargestellten Darreichungsform der Lesebändchen möglichst einfach zu gestalten, wird auf einer flexiblen, mit einer Antiadhäsionsschicht ausgebildeten Fertigungsunterlage ein langes Trägerfolienband mit darauf fixierten langen Klebestreifenbändern sowie einem darauf mittels einer Antiadhäsionsschicht gehaltenen Abdeckband angebracht. Das so ausgebildete mehrschichtige Band wird mit einem Stanzverfahren in einzelne Abschnitte aufgetrennt, wobei jedoch die Fertigungsunterlage erhalten bleibt. Die einzelnen Abschnitte werden von der Fertigungsunterlage abgezogen und auf die Verpackungsunterlage 10 geklebt. Nach dem Abziehen der Abdeckbandabschnitte werden die Enden der Lesebändchen 4 mit den Klebestreifen 11 verbunden. Damit kann auf relativ einfache Art eine gebrauchsfertige Darreichungsform für die Lesebändchen hergestellt werden. Es ist aber auch denkbar, die auf die Verpackungsunterlage aufzubringenden Bandabschnitte auf andere Art herzustellen.

Mit dem vorgeschlagenen Lesebändchen können alle Arten von Büchern, Kalender, Broschüren, Kataloge und dergleichen individuell vom Benutzer bzw. Eigentümer oder von Buchhandlungen oder Bibliotheken auf einfache Weise individuell, und zwar auch mit mehreren unterschiedlich gestalteten Lesebändchen, nachgerüstet werden, so dass die Handhabung des Buches verbessert, das Buch geschont und dessen Wert erhöht wird.

Die Erfindung ist nicht auf die anhand der Zeichnung beschriebenen Ausführungsformen beschränkt. Im Rahmen des Grundgedankens der Erfindung, der in der Bereitstellung separater, selbstklebend ausgebildeter und individuell vom Benutzer einsetzbarer Lesebändchen in einer geeigneten Darreichungsform besteht, sind weitere vorteilhafte Ausgestaltungen denkbar: Die Lesebändchen 4 können eine dem Buchformat entsprechende Länge aufweisen, und zwar derart, dass dessen unteres Ende nach dem Einkleben in allen Positionen im Buch immer noch über die untere Fläche des Buchblockes hinaus ragt. Die Lesebändchen 4 können vom Benutzer aber auch auf die gewünschte Länge geschnitten werden. Vorteilhafterweise haben die Lesebändchen unterschiedliche Farben oder sind auf andere Art unterschiedlich ausgebildet, zum Beispiel beschriftet, so dass in einem Fachbuch, Lehrbuch, Nachschlagewerk oder dergleichen mit mehreren eingeklebten Lesebändchen verschiedene Textstellen unterschiedlich gekennzeichnet werden können. Die sichtbare Seite des Klebeetiketts 5 oder das Lesebändchen selbst können in geeigneter Weise beschriftet sein, zum Beispiel mit Werbeaufschriften oder mit einem Hinweis auf den Eigentümer des Buches. Insbesondere kann das Klebeetikett als Exlibris gestaltet sein. Das Lesebändchen besteht aus einem reißfesten Material, wie zum Beispiel Textilien, Papier, Kunststoff, Alcantara, Leder u.v.m.

### Bezugszeichenliste

- 1: Buch
- 2: Einband
- 3: Umschlagseite
- 4: Lesebändchen
- 5: Klebezone auf 4
- 6: Klebeetikett auf 4
- 7: Schutzfolie für 5
- 8: Schutzfolie für 6
- 9: Trägerfolie
- 10: Verpackungsunterlage
- 11: doppelseitiger Klebestreifen
- 12: Verpackungshülle
- 13: Antiadhäsionsschicht
- 14: Führungsnut

## Patentansprüche

1. Lesebändchen für gebundene Druckerzeugnisse wie Bücher, Kataloge oder Broschüren zum schnellen Wiederauffinden einer bestimmten Seite, **dadurch gekennzeichnet, dass** separat von Druckerzeugnissen bereitgestellte Lesebändchen (4) an einem Endabschnitt ein mit einem entfernbaren, eine Antiadhäsionsschicht aufweisenden Schutzmittel (7, 8, 9) abgedecktes Klebemittel (5, 6, 11) aufweisen und mindestens ein Lesebändchen (4) durch den Benutzer an mindestens einer ausgewählten Stelle mit dem Druckerzeugnis (1) oder dgl. verklebbar ist.

2. Lesebändchen nach Anspruch 1, **dadurch gekennzeichnet, dass** das Klebemittel aus einer unmittelbar auf dem Lesebändchen (4) ausgebildeten Klebezone (5) besteht.

3. Lesebändchen nach Anspruch 1, **dadurch gekennzeichnet, dass** das Klebemittel durch ein auf das Lesebändchen (4) aufgeklebtes Klebeetikett (6) gebildet ist, dessen Klebefläche über die Ränder des Lesebändchens (4) hinausragt.

4. Lesebändchen nach einem der Ansprüche 1 bis 3, **dadurch gekennzeichnet, dass** das vom Klebemittel (5, 6) entfernbare Schutzmittel eine abziehbare Schutzfolie (7, 8) ist, deren Größe mit der Größe der Klebezone (5) oder des Klebeetiketts (6) im Wesentlichen übereinstimmt.

5. Lesebändchen nach Anspruch 1, **dadurch gekennzeichnet, dass** das Schutzmittel eine zur Darreichung von einem oder mehreren Lesebändchen (4) auf einer Verpackungsunterlage (10) verklebte Trägerfolie (9) ist, und das Klebemittel von einem oder mehreren nebeneinander auf einer Antiadhäsionsschicht der Trägerfolie (9) leicht lösbar haftenden, doppelseitigen Klebestreifen (11) in Lesebändchenbreite gebildet ist.

6. Lesebändchen nach Anspruch 5, **dadurch gekennzeichnet, dass** die Lesebändchen in der Darreichungsform um die Verpackungsunterlage (10) herum gelegt und in einer Führungsnut (12) geführt sowie an einer an der Rückseite der Verpackungsunterlage (10) vorgesehenen Klebefläche temporär fixiert sind.

7. Lesebändchen nach Anspruch 3, **dadurch gekennzeichnet, dass** die Klebeetiketten (6) als Exlibris ausgebildet sind.

8. Lesebändchen nach Anspruch 1, **dadurch gekennzeichnet, dass** sie aus flexiblen, reißfesten Materialien wie Textilien, Papier, Kunststoff, Alcantara oder Leder bestehen und von einer maximalen Länge auf die erforderliche Gebrauchslänge zuschneidbar sind.

9. Verfahren zur Herstellung der Darreichungsform der Lesebändchen nach Anspruch 5, **dadurch gekennzeichnet, dass** ein dreischichtiger Bandabschnitt, bestehend aus einer Trägerfolie (9) mit einer Klebeschicht auf der einen und einer Antiadhäsionsschicht (13) auf der anderen Seite, auf der Antiadhäsionsschicht (13) temporär fixierten doppelseitigen Klebestreifen (11) und einer darauf mittels einer Antiadhäsionsschicht temporär fixierten Abdeckfolie, mit der Klebeschicht der Trägerfolie (9) auf der Verpackungsunterlage (10) verklebt und anschließend die Abdeckfolie entfernt wird und danach die Enden der Lesebändchen (4) mit den frei liegenden Flächen der Klebestreifen (11) verklebt werden.

10. Verfahren nach Anspruch 9, **dadurch gekennzeichnet, dass** zur Bereitstellung der dreischichtigen Bandabschnitte auf einer mit einer Antiadhäsionsschicht versehenen Fertigungsunterlage zunächst ein Streifen aus Trägerfolie (9) von nicht begrenzter Länge, anschließend in seitlichem Abstand doppelseitige Klebestreifen von unbegrenzter Länge und danach ein die Trägerfolie und die Klebestreifen abdeckender Abdeckfolien streifen von unbegrenzter Länge aufgebracht werden, und das so geschaffene dreischichtige lange Band in einem Stanzverfahren in einzelne Abschnitte getrennt wird, die von der Fertigungsunterlage abgezogen und auf die Verpackungsunterlage (10)geklebt werden.
